# EUROPÄISCHE PATENTSCHRIFT

(11) **EP 1 918 588 B1**
(45) Veröffentlichungstag und Bekanntmachung des Hinweises auf die Patenterteilung: **19.07.2017**
(21) Anmeldenummer: 07019878.3
(22) Anmeldetag: 11.10.2007
(51) Int. Cl.: F04D 19/04, F04D 29/52, F04D 29/54

(54) **Statorscheibe für eine Turbomolekularpumpe**
Stator disc for a turbo molecular pump
Disque de stator pour une pompe turbomoléculaire

(30) Priorität: 26.10.2006 DE 102006050565
(43) Veröffentlichungstag der Anmeldung: 07.05.2008
(73) Patentinhaber: PFEIFFER VACUUM GMBH, 35614 Asslar (DE)
(72) Erfinder: Stanzel, Jörg, 35583 Wetzlar (DE)
(74) Vertreter: Manitz Finsterwald Patentanwälte PartmbB

(56) Entgegenhaltungen:
- EP-A1- 0 478 882
- EP-A2- 1 498 612
- DE-A1- 3 204 750
- DE-A1- 19 937 393
- DE-T2- 69 101 455

## Beschreibung

Die Erfindung betrifft eine Statorscheibe für eine Turbomolekularpumpe nach dem Oberbegriff des ersten Anspruches und ein Verfahren zur Herstellung einer Statorscheibe für eine Turbomolekularpumpe.

Im Bereich der Hochvakuumpumpen sind Turbomolekularpumpen seit langem technisch und wirtschaftlich höchst erfolgreich. Ihre Pumpwirkung beruht auf abwechselnd hintereinander angeordneten schnell rotierenden und stehende Scheiben, welche jeweils eine Mehrzahl von Schaufeln aufweisen. Die stehenden Scheiben werden als Statorscheiben bezeichnet. Sowohl Pumpleistung als auch Kosten einer Turbomolekularpumpe werden, neben anderen Faktoren, durch die Gestaltung der Statorscheiben beeinflusst.

Die abwechselnde Anordnung von Rotor- und Statorscheiben bedeutet, dass die aufeinanderfolgenden Statorscheiben beabstandet sein müssen, um Raum für die dazwischen angeordnete Rotorscheibe zu lassen. Hierzu werden üblicherweise sogenannte Distanzringe eingesetzt. Um den Stator einer Turbomolekularpumpe aufzubauen, werden daher eine Vielzahl von Statorscheiben und Distanzringen benötigt.

Turbomolekularpumpen mit Statorscheiben und Distanzringen sind grundsätzlich bekannt, wie zum Beispiel aus der DE 691 01 455 T2, EP 0 478 882 A1, EP 1 498 612 A2 oder DE 32 04 750 A1.

Die Druckschrift DE 199 37 393 A1, welche die Merkmale des Oberbegriffs des Hauptanspruchs 1 offenbart, schlägt vor, Distanzring und Statorscheibe einstückig herzustellen. Die dort vorgestellte Statorscheibe ist allerdings sehr kompliziert zu fertigen, beispielsweise sind aufwändige Fräsarbeiten notwendig, um die Statorscheibe aus einer Vollmaterialscheibe herzustellen. Daher ergibt sich durch diese Statorscheibe kein wirtschaftlicher Vorteil.

Aufgabe der Erfindung ist es daher, eine kostengünstige Statorscheibe vorzustellen, die den Aufbau der Turbomolekularpumpe vereinfacht.

Gelöst wird diese Aufgabe durch eine Statorscheibe mit den Merkmalen des ersten Anspruchs und durch ein Verfahren mit den Merkmalen des siebten Anspruchs.

Eine Statorscheibe mit den Merkmalen des ersten Anspruchs lässt sich besonders einfach fertigen. Aufwändige Fräsarbeiten an einem Vollmaterialstück, welches die Dicke des Distanzringes haben muss, sind nicht notwendig. Dies führt zu einer erheblichen Materialeinsparung. Eine aus der Scheibenebene herausgestellte Lasche übernimmt die Funktion des Distanzringes. Es muss vor dem Herausstellen der Lasche lediglich eine dünne Scheibe hergestellt werden. Kostengünstig und vorteilhaft ist hier das Stanzen mit nachfolgendem Biegeumformen. Insgesamt ist die Statorscheibe wesentlich einfacher herzustellen als diejenigen im Stand der Technik.

Die abhängigen Ansprüche 2 bis 6 geben vorteilhafte Weiterbildungen der Erfindung an.

Ein Stützring ist geeignet, die mechanische Stabilität zu erhöhen, wobei er so gestaltet ist, dass er Teil eines Hohlzylinders ist, dessen Achse auf der Scheibenoberfläche senkrecht steht.

Eine vorteilhafte Weiterbildung ist, einen Abschnitt des Stützringes mit u-förmigem Querschnitt zu gestalten und einen Teil der Laschen innerhalb des u anzuordnen. Dadurch wird die mechanische Stabilität weiter erhöht.

Eine andere Weiterbildung sieht ein ringförmiges Bauteil vor, welches einen L-förmigen Querschnitt aufweist, wobei ein Schenkel mit wenigstens einer Lasche verbunden ist und der andere Schenkel parallel zur Scheibenebene orientiert ist. Die Verbindung kann beispielsweise durch Laserpunktschweißen, Verkleben, Vernieten oder ähnlichem hergestellt werden. Durch dieses Bauteil ergibt sich eine mechanisch sehr stabile Scheibe und der zur Scheibenebene parallele Schenkel verbessert die Funktion als Distanzring, da so ein flächenhafter Kontakt zwischen zwei Statorscheiben gewährleistet ist.

Auch die Weiterbildung nach Anspruch 5 ergibt einen flächenhaften Kontakt zwischen zwei Statorscheiben. Statt einem zweiten Bauteil ist in dieser Weiterbildung lediglich ein Abschnitt der Laschen so umgeformt, dass er parallel zu Scheibenebene orientiert ist.

Eine andere vorteilhafte Weiterbildung ist gegeben, wenn die Statorscheibe wenigstens zwei Laschen aufweist, von denen eine radial innerhalb und die andere radial außerhalb des Stützringes angeordnet ist. Dabei kann eine der Laschen alleine die Funktion des Distanzringes übernehmen, während die andere nur zur Befestigung des Stützringes dient. Eine solche Anordnung kann entstehen, wenn ein radialer Abschnitt einer gestanzten Statorscheibe umgebogen wird und in diesem Abschnitt ein weiterer Abschnitt vorgesehen ist, der so umgebogen wird, dass zwischen den umgebogenen Abschnitten der Stützring angeordnet werden kann.

Anhand von Ausführungsbeispielen soll die Erfindung näher erläutert werden. Es zeigen:
- Fig. 1:: a) Draufsicht auf eine erfindungsgemäße Statorhalbscheibe, b) Sicht auf diese Statorscheibe in einer Scheibenebene.
- Fig. 2:: Sicht auf die Kante einer Statorhalbscheibe in einer ersten Weiterbildung.
- Fig. 3:: Sicht auf die Kante einer Statorhalbscheibe in einer zweiten Weiterbildung.
- Fig. 4:: a) Sicht auf die Kante einer Statorhalbscheibe in einer dritten Weiterbildung, b) Teilweise Draufsicht auf die Statorhalbscheibe der dritten Weiterbildung.
- Fig. 5:: Sicht auf die Kante einer Statorhalbscheibe in einer vierten Weiterbildung.
- Fig. 6:: Sicht auf zwei Statorhalbscheiben.

Die Ausführungsbeispiele zeigen Statorhalbscheiben, d.h. Scheiben, die in zwei Hälften geteilt sind, so dass Innenring und Außenring jeweils Kreisbogenabschnitte sind. Dies ist üblich, um den Zusammenbau der Turbomolekularpumpe zu erleichtern. Die Erfindung ist nicht auf solche Statorhalbscheiben beschränkt, Maßnahmen wie beispielsweise die verschiedenen Arten von Stützringen kommen bei solchen Scheiben aber besonders zur Geltung.

Die erste Abbildung zeigt in ihrem Teil a) eine Draufsicht auf eine Statorhalbscheibe. Im zusammengebauten Zustand innerhalb der Turbomolekularpumpe ist eine zweite solche Statorhalbscheibe derart angeordnet, dass sich in der gezeichneten Sichtweise ein Vollkreis ergibt.

Die Statorscheibe weist einen Innenring 2 und einen Außenring 3 auf. Die Angabe "innen" und "außen" bezieht sich hierbei auf den radialen Abstand zum Mittelpunkt der Statorscheibe. Beide Ringe definieren zusammen die Scheibenebene. Zwischen diesen Ringen ist wenigstens eine Schaufel 1 angeordnet, meist eine Mehrzahl davon, welche über einen Innensteg 7 und einen Außensteg 8 mit den Ringen verbunden ist. Am Außenrand des Außenringes sind aus der Scheibenebene herausgestellte Laschen 4 angeordnet. Unmittelbar radial innerhalb dieser Laschen ist ein Stützring 5 gezeichnet, der die Gestalt eines Zylinderoberflächenausschnitts hat. Dieser Stützring ist mit wenigstens einer der Laschen, vorzugsweise einer Mehrzahl verbunden. Auch ist es denkbar, die Laschen abwechselnd radial innerhalb und radial außerhalb des Stützringes anzuordnen.

Im Teil b) der Abbildung 1 ist diese Statorhalbscheibe aus einer Blickrichtung in der Scheibenebene und auf die Teilung der Scheibe gezeigt. Die Schaufeln 1 sind aus der Scheibenebene herausgedreht. Ein vorteilhaftes und hier geeignetes Verfahren ist das Biegeumformen. Im Beispiel ragen die Schaufeln nur in eine axiale Richtung aus der Scheibenebene heraus, wobei die axiale Richtung jene ist, die senkrecht auf der Scheibenebene steht. Es ist auch denkbar, die Schaufeln nach oben und unten aus der Scheibenebene herausragen zu lassen. Die Laschen 4 sind aus der Scheibenebene herausgestellt und im wesentlichen senkrecht zu dieser. Sie übernehmen die Funktion eines Distanzringes, weshalb sie so gestaltet sind, dass ihre Höhe H soviel größer als der Abstand S der freien Schaufelspitzen zur Scheibenebene ist, dass noch Platz für die Rotorscheibe und einem Axialspalt ist. Der Stützring 5 besitzt in der Abbildung eine Höhe, die geringer als die Höhe H der Lasche ist. Er kann allerdings auch genauso hoch sein.

Der in diesem Abbildungsteil mit gestrichelter Linie gezeichnete Kreis gibt den Ausschnitt an, der in den Abbildungen 2-4a jeweils gezeigt ist

Eine erste Weiterbildung, die auf dem Prinzip des in Abbildung 1 gezeigten Ausführungsbeispiels aufbaut, ist in Abbildung 2 dargestellt. Um die mechanische Stabilität zu erhöhen und eine größere Auflagefläche für die in der Turbomolekularpumpe nachfolgende Statorscheibe zu bieten, ist ein Stützring vorgesehen. Dieser umfasst ein Bauteil 10 mit u-förmigem Querschnitt und sitzt auf dem der Scheibenebene abgewandten Ende der Laschen 4. Die Lasche wird somit ganz oder teilweise umklammert. Der Querschnitt des Stützringes kann über seine ganze Länge u-förmig sein, so dass er alle Laschen umklammert. Es ist auch denkbar, ihn nur an einigen Stellen mit einem u-förmigen Querschnitt zu versehen, so dass er nur einen Teil der Laschen umklammert. Die u-Form ist dann besonders einfach und kann beispielsweise durch Laschen erzeugt werden, die umgebogen werden.

Eine zweite Weiterbildung, die ebenfalls auf dem Prinzip des in Abbildung 1 gezeigten Ausführungsbeispiels aufbaut, ist in Abbildung 3 dargestellt. Der Stützring umfasst hierbei ein Bauteil 11 mit L-förmigem Querschnitt. Ein Schenkel des L ist dabei mit wenigstens einer der Laschen 4 verbunden. Diese Verbindung kann durch Schweißen oder Verkleben hergestellt werden. Der andere Schenkel ist parallel zur Scheibenebene ausgerichtet. Er ragt nur soweit nach innen, dass er die Schaufeln der Statorscheibe nicht überdeckt. Durch diese Weiterbildung ergibt sich ebenfalls eine mechanisch feste Anordnung mit großer Auflagefläche für die axial nachfolgende Statorscheibe.

Eine dritte Weiterbildung der Erfindung ist in der zweiteiligen Abbildung 4 dargestellt. Teil a) der Abbildung zeigt einen Schnitt durch die Achsebene. Dargestellt sind eine Schaufel 1 und ein Außenring 3. Einstückig mit diesem verbunden sind Laschen 4, die aus der Scheibenebene herausgestellt sind. Ein Abschnitt 12 dieser Laschen ist so umgebogen, dass es im wesentlichen parallel zur Scheibenebene ausgerichtet ist. Teil b) der Abbildung veranschaulicht, wie die Scheibe vor dem Umbiegen der Lasche 4 und des Abschnittes 12 aussieht. Hierzu ist ein Teil der Scheibe in axialer Blickrichtung dargestellt. Vom Außenring 3 ragen die Laschen radial nach außen. Sie haben eine weitgehend rechteckige Form. Abschnitte 12 sind an der dem Außenring 3 abgewandten Seite geformt. Sie weisen eine sich radial nach außen verjüngende Gestalt auf. Im gezeigten Beispiel ist dies durch eine Trapezform verwirklicht. Eine solche Scheibe ist sehr einfach durch Stanzen herzustellen. Nach dem Stanzen werden in einem nachfolgenden Arbeitsschritt die Laschen 4 umgebogen.

Eine vierte Weiterbildung der mit Schaufeln 1 ausgestatteten Statorscheibe ist Abbildung 5 gezeigt. Neben einer ersten Lasche 4, die sich beispielsweise entlang des ganzen Außenrandes der Statorscheibe erstreckt, ist eine zweite Lasche 15 vorgesehen. Zwischen den Laschen ist ein Stützring 10 angeordnet, wobei dieser durch die Umklammerung durch die Laschen sicher gehalten wird. Entlang des Außenrandes der Statorscheibe können mehrere solcher Laschen 15 angeordnet sein, womit die Stabilität der Anordnung weiter erhöht wird. Zusätzlich zu der Umklammerung durch die Laschen 4 und 15 kann eine Verbindung zwischen Stützring und einer oder mehrere der Laschen hergestellt werden, beispielsweise durch Laserpunktschweißen, Verkleben, Vernieten, u.s.w.

In Abbildung 6 ist ein Beispiel gezeigt, in welchem ein Teil der Laschen 4 zu einer Seite und der verbleibende Teil der Laschen zur anderen Seite der Statorscheibenebene herausgestellt ist. Die Laschen einer ersten Statorscheibe 20 und einer zweiten Statorscheibe 21 können dann so angeordnet sein, dass die Laschen der einen Statorscheibe in die Lücke zwischen den Laschen der zweiten Statorscheibe greifen. Zur deutlicheren Darstellung sind die Statorscheiben 20 und 21 axial beabstandet gezeichnet. Sie werden beim Zusammenbau der Vakuumpumpe in Pfeilrichtung aufeinander zu bewegt und in Eingriff miteinander gebracht. Durch das Ineinandergreifen der Statorscheiben erhöht sich die mechanische Stabilität der Anordnung, so dass bei geringeren Anforderungen an die Stabilität der in der Abbildung gezeigte Stützring 10 entfallen kann.

Die in den Abbildungen gezeigten Statorscheiben können kostengünstig in einem Verfahren hergestellt werden, das folgende Schritte aufweist:
- Stanzen eines Rohlings aus einem Blech, so dass ein Außenring 3 entsteht, wobei in dem Stanzschritt noch weitere Abschnitte der Statorscheibe entstehen können,
- Biegeumformen eines radial außerhalb des Außenringes liegenden Bereichs 4 aus der Scheibenebene heraus.

Beim Stanzen können beispielsweise noch die radialen Schlitze herausgestanzt werden, die die Spalte zwischen den Schaufeln untereinander und den Schaufeln und den Ringen bilden. Zwischen dem Schritt des Stanzens und dem Schritt des Biegeumformens des außerhalb des Außenringes liegenden Bereichs kann noch das Herausdrehen der ursprünglich in der Scheibenebene orientierten Schaufeln erfolgen. Der außerhalb des Außenringes liegende Bereich ist in den gezeigten Beispielen durch eine Mehrzahl von Laschen gebildet. Es ist aber auch denkbar, nur eine Lasche zu formen, die sich über den ganzen Außenrand des Außenringes erstreckt und die dann beispielsweise durch zum Biegeumformen gehörendes Umbörteln aus der Scheibenebene herausgestellt wird. Weitere Verfahrensschritte können sich auf die Herstellung des Stützringes und das anschließende Verbinden von Stützring und Statorscheibe beziehen.

## Patentansprüche

1. Statorscheibe für eine Turbomolekularpumpe mit einer Schaufel (1), einem Innenring (2) und einem Außenring (3), wobei der Innenring (2) und der Außenring (3) zusammen eine Scheibenebene definieren, **dadurch gekennzeichnet, dass** die Statorscheibe an der in radialer Richtung nach außen gewandten Seite des Außenrings (3) mindestens eine aus der Scheibenebene herausgestellte und durch Stanzen und nachfolgendes Biegeumformen hergestellte Lasche (4) aufweist, so dass die Lasche (4) die Funktion eines Distanzringes erfüllt.

2. Statorscheibe nach Anspruch 1, **dadurch gekennzeichnet, dass** ein Stützring (5) mit wenigstens einer Lasche (4) verbunden ist, wobei der Stützring (5) einen Teil eines Zylinders mit zur Scheibenebene senkrechten Achse bildet.

3. Statorscheibe nach Anspruch 2, **dadurch gekennzeichnet, dass** der Stützring (5) ein Bauteil (10) mit einem wenigstens abschnittsweise u-förmigen Querschnitt aufweist und wenigstens ein Teil der Laschen (4) innerhalb des u angeordnet sind.

4. Statorscheibe nach Anspruch 1, **dadurch gekennzeichnet, dass** ein ringförmiges Bauteil (11) mit L-förmigem Querschnitt so angeordnet ist, dass ein Schenkel mit wenigstens einer Lasche (4) verbunden ist und der andere Schenkel parallel zur Scheibenebene orientiert ist.

5. Statorscheibe nach Anspruch 1, **dadurch gekennzeichnet, dass** die Laschen (4) einen zur Scheibenebene parallelen Abschnitt (12) aufweisen.

6. Statorscheibe nach einem der Ansprüche 2 bis 5, **dadurch gekennzeichnet, dass** sie wenigstens zwei Laschen (4) aufweist, von denen eine radial innerhalb und die andere radial außerhalb des Stützringes (5) angeordnet ist.

7. Verfahren zum Herstellen einer Statorscheibe für eine Turbomolekularpumpe mit einer Schaufel (1), einem Innenring (2) und einem Außenring (3), wobei der Innenring (2) und der Außenring (3) zusammen eine Scheibenebene definieren, **dadurch gekennzeichnet, dass** es folgende Schritte in der genannten Reihenfolge aufweist:
- Stanzen eines Rohlings aus einem Blech, so dass ein Außenring (3) entsteht,
- Biegeumformen eines radial außerhalb des Außenringes (3) liegenden Bereichs aus der Scheibenebene heraus unter Ausbildung einer oder mehrerer Laschen (4),
- Verbinden von einer oder mehreren Laschen (4) mit einem Stützring (5).

## Claims

1. A stator disk for a turbomolecular pump comprising a vane (1), an inner ring (2) and an outer ring (3), wherein the inner ring (2) and the outer ring (3) together define a disk plane, **characterized in that** the stator disk has at least one lug (4) at a side of the outer ring (3) facing outwardly in the radial direction which projects out of the disk plane and which is manufactured by a punching and by a subsequent reshaping by bending such that the lug (4) satisfies the function of a spacer ring.

2. A stator disk in accordance with claim 1, **characterized in that** a support ring (5) is connected to at least one lug (4), with the support ring (5) forming a part of a cylinder having an axis perpendicular to the disk plane.

3. A stator disk in accordance with claim 2, **characterized in that** the support ring (5) has a component (10) having a cross-section which is at least sectionally U-shaped; and **in that** at least some of the lugs (4) are arranged within the U.

4. A stator disk in accordance with claim 1, **characterized in that** a ring-shaped component (11) having an L-shaped cross-section is arranged such that one limb is connected to at least one lug (4) and the other limb is oriented in parallel with the disk plane.

5. A stator disk in accordance with claim 1, **characterized in that** the lugs (4) have a section (12) in parallel with the disk plane.

6. A stator disk in accordance with any one of the claims 2 to 5, **characterized in that** it has at least two lugs (4) of which one is arranged radially inside and the other is arranged radially outside the support ring (5).

7. A method of manufacturing a stator disk for a turbomolecular pump comprising a vane (1), an inner ring (2) and an outer ring (3), wherein the inner ring (2) and the outer ring (3) together define a disk plane, **characterized in that** it comprises the following steps in the named order:
- punching a blank from a metal sheet such that an outer ring (3) is produced;
- reshaping a region disposed radially outside the outer ring (3) by bending out of the disk plane, while forming one or more lugs (4); and
- connecting one or more lugs (4) to a support ring (5).

## Revendications

1. Disque stator pour une pompe turbomoléculaire comportant une aube (1), une bague intérieure (2) et une bague extérieure (3), dans lequel la bague intérieure (2) et la bague extérieure (3) définissent conjointement un plan de disque,
**caractérisé en ce que**
sur le côté de la bague extérieure (3) tourné vers l'extérieur, en direction radiale, le disque stator comprend au moins une patte (4) dressée hors du plan de disque et réalisée par estampage et par cintrage successif, de telle sorte que la patte (4) remplit la fonction d'une bague d'écartement.

2. Disque stator selon la revendication 1,
**caractérisé en ce que**
une bague de soutien (5) est reliée à au moins une patte (4), la bague de soutien (5) constituant une partie d'un cylindre d'axe perpendiculaire au plan de disque.

3. Disque stator selon la revendication 2,
**caractérisé en ce que**
la bague de soutien (5) présente un composant (10) présentant une section transversale au moins localement en forme de U, et au moins une partie des pattes (4) est agencée à l'intérieur du U.

4. Disque stator selon la revendication 1,
**caractérisé en ce que**
un composant annulaire (11) présentant une section transversale en forme de L est agencé de telle sorte qu'une branche est reliée à au moins une patte (4) et l'autre branche est orientée parallèlement au plan de disque.

5. Disque stator selon la revendication 1,
**caractérisé en ce que**
les pattes (4) présentent une portion (12) parallèle au plan de disque.

6. Disque stator selon l'une des revendications 2 à 5,
**caractérisé en ce que**
il comprend au moins deux pattes (4) dont l'une est agencée radialement à l'intérieur de la bague de soutien (5) et dont l'autre est agencée radialement à l'extérieur de celle-ci.

7. Procédé de réalisation d'un disque stator pour une pompe turbomoléculaire comportant une aube (1), une bague intérieure (2) et une bague extérieure (3), dans lequel la bague intérieure (2) et la bague extérieure (3) définissent conjointement un plan de disque,
**caractérisé en ce que**
il comprend dans l'ordre indiqué les étapes suivantes consistant à :
- estamper une ébauche à partir d'une tôle de manière à obtenir une bague extérieure (3),
- cintrer hors du plan de disque une zone située radialement à l'extérieur de la bague extérieure (3) en formant une ou plusieurs pattes (4),
- relier une ou plusieurs pattes (4) à une bague de soutien (5).
